# EUROPÄISCHE PATENTSCHRIFT

(11) **EP 4 092 333 B1**
(45) Veröffentlichungstag und Bekanntmachung des Hinweises auf die Patenterteilung: **10.09.2025**
(21) Anmeldenummer: 22168951.6
(22) Anmeldetag: 20.04.2022
(51) Int. Cl.: F24C 15/20

(54) **FLACHPANEELHAUBENSYSTEM**
FLAT PANEL HOOD SYSTEM
SYSTÈME DE HOTTE À PANNEAU PLAT

(30) Priorität: 18.05.2021 BE 202105395
(43) Veröffentlichungstag der Anmeldung: 23.11.2022
(73) Patentinhaber: Miele & Cie. KG, 33332 Gütersloh (DE)
(72) Erfinder: BAEHR, Thomas, 59846 Sundern (DE); DÖRING, Marvin Robert, 45661 Recklinghausen (DE)

(56) Entgegenhaltungen:
- DE-A1- 19 906 322
- JP-U- S4 817 959

## Beschreibung

Die Erfindung betrifft ein Flachpaneelhaubensystem mit einer Flachpaneelhaube und einer Montageleiste nach dem Patentanspruch 1.

Zu den Küchengeräten gehören die Dunstabzüge, welche auch als Wrasenabzüge bezeichnet werden können. Hierbei handelt es sich um ein Gerät zum Absaugen sowie üblicherweise zum Filtern der bei Garprozessen wie z.B. beim Kochen oder beim Braten entstehenden Wrasen, d.h. des Koch- oder Bratdunstes. Ein derartiges Gerät besteht üblicherweise im Wesentlichen aus einem Gehäuse mit einem nach unten gerichteten Ansaugschirm, in welchem ein Fettfilter wie z.B. eine Einweg-Vliesmatte oder ein waschbarer Metallfilter angeordnet ist. Der Wrasenabzug weist ferner einen Lüfter auf, um einen Luftstrom mit dem Wrasen von dem Kochfeld in den Wrasenabzug anzusaugen und durch den Fettfilter hindurchzuführen, so dass dem Wrasen das Fett möglichst vollständig entzogen werden kann. Die Stärke des Luftstroms kann vom Benutzer über eine Bedienung üblicherweise an dem Dunstabzug selbst eingestellt werden, indem eine Leistungsstufe des Gebläsemotors des Lüfters gewählt wird, welcher den Luftstrom erzeugt.

Handelt es sich um einen Abluft-Wrasenabzug, so wird der Wrasen anschließend aus dem Gebäude in die Umgebung abgeführt, was jedoch zu einem Energieverlust von Wärme führen kann. Daher sind aus Gründen der Energieeffizienz heutzutage insbesondere bei privaten Haushalten Umluft-Wrasenabzüge weit verbreitet, bei denen der Wrasen nach dem Fettfilter wieder in den Raum wie z.B. in die Küche zurückgeführt wird, so dass keine Wärmeenergie an die Umgebung verloren gehen kann. Umluft-Wrasenabzüge weisen daher üblicherweise noch einen zusätzlichen Geruchsfilter zum Beispiel in Form eines Aktivkohlefilters auf, um dem Wrasen die Koch- bzw. Bratgerüche möglichst vollständig zu entziehen, was vom Benutzer als angenehmer empfunden werden kann.

In jedem Fall können Dunstabzüge als Deckenabzüge ausgeführt werden, welche oberhalb des Kochfelds an der Decke oder an einer Wand der Küche befestigt sind. Deckenabzüge weisen üblicherweise eine Beleuchtung auf, welche von Oben auf das Kochfeld gerichtet ist und vom Benutzer über eine Bedienung üblicherweise an dem Dunstabzug selbst ein- und ausgeschaltet werden können.

Es ist auch bekannt, derartige Dunstabzüge als Flachpaneele auszuführen, welche in der vertikalen Richtung unterhalb eines Kücheneinbaumöbels angeordnet werden und ggfs. zum Benutzer hinausgezogen werden können, um betrieben zu werden. Als Flachpaneele ausgebildete Dunstabzüge bzw. Dunstabzugshauben können auch als Flachpaneelhauben bezeichnet werden.

Die Befestigung einer Flachpaneelhaube in einem Küchenoberschrank kann eine Herausforderung darstellen, da das Befestigungselement die Gewichtskraft der Dunstabzugshaube halten können muss sowie die exakte Position im Küchenmöbel wie beispielsweise in einem Küchenschrank definiert.

Aus den Druckschriften DE 199 06 322 A1 und DE 298 09 744 U1 sind Befestigungen von Dunstabzugshauben in Küchenschränken bekannt, bei denen in dem Küchenschrank eine Führungsschiene moniert wird und die Dunstabzugshaube an dieser Führungsschiene gehalten ist.

Ferner sollte bei der Befestigungsvariante auf die Montagefreundlichkeit geachtet werden. Des Weiteren können die unterschiedlichen Korpusstärken der Küchenhersteller eine Herausforderung darstellen, da neben den bekannten 16 mm und 19 mm starken Korpussen vereinzelte Küchenhersteller auch auf Korpusstärken von 18 mm zurückgreifen.

Derzeit ist seitens der Anmelderin beispielsweise eine Flachpaneelhaube DA3568/98 auf dem Markt, welche mithilfe von zwei Befestigungswinkeln aus Stahl in den Küchenoberschrank montiert wird. Die Befestigungswinkel sind so konzipiert, dass sie bei Korpusstärken von 16 mm bzw. 19 mm verwendet werden können. Dabei ist darauf zu achten welcher Schenkel an die Schrankinnenseite montiert wird. Um nun die Dunstabzugshaube mittels Schlüssellöcher einzuhängen, sind je Winkel zwei Schrauben zu montieren. Abschließend können die Befestigungswinkel mit Kunststoffkappen abgedeckt werden.

Für den Einbau einer derartigen Flachpaneelhaube ist es notwendig, dass die Küchenhersteller von Küchenmöbeln mit Korpusstärken von 18 mm die Abmessungen ihrer vorhandenen Oberschränke anpassen. Die Küchenhersteller können somit nicht auf den "Standard" von Korpusstärken von 18 mm zurückgreifen, um die zuvor beschriebene Flachpaneelhaube verwenden zu können. Dies ist darin begründet, dass für den Saugsatz der Flachpaneelhaube die Seiten- und evtl. Rückwände der Oberschränke gekürzt werden müssen. Dies stellt einen zusätzlichen Aufwand dar, welcher die Verwendung der zuvor beschriebenen Flachpaneelhaube entgegensteht bzw. unattraktiver als die Produkte anderer Hersteller von Flachpaneelhauben macht.

Der Erfindung stellt sich somit das Problem, ein Flachpaneelhaubensystem bereitzustellen, so dass eine Flachpaneelhaube einfacher, schneller und bzw. oder flexibler in einem Küchenmöbel montiert werden kann als bisher bekannt. Insbesondere soll die Flachpaneelhaube bei unterschiedlichen Korpusstärken, insbesondere zwischen ca. 16 mm und ca. 19 mm, montiert werden können. Zumindest soll eine Alternative zu derartigen Flachpaneelhaubensystemen geschaffen werden.

Erfindungsgemäß wird dieses Problem durch ein Flachpaneelhaubensystem mit den Merkmalen des Patentanspruchs 1 gelöst. Vorteilhafte Ausgestaltungen und Weiterbildungen der Erfindung ergeben sich aus den abhängigen Ansprüchen.

Somit betrifft die Erfindung ein Flachpaneelhaubensystem mit einer Flachpaneelhaube und mit wenigstens einem Paar von Montageleisten, welche ausgebildet sind, derart sich in der Längsrichtung erstreckend und in der Querrichtung parallel zueinander beabstandet verlaufend in einer Möbelnische eines Küchenmöbels befestigt zu werden, so dass die Flachpaneelhaube in der vertikalen Richtung von oben jeweils auf eine Auflageseite der jeweiligen Montageleiste aufgesetzt und von den Montageleisten in der vertikalen Richtung formschlüssig gehalten werden kann. Die feststehende Befestigung kann beispielsweise mittels Verschraubung durch die Montageleisten hindurch seitlich, d.h. in der Querrichtung, in das Material der Seitenwände des Küchenmöbels erfolgen, welche die Möbelnische bilden.

Mit anderen Worten können die beiden Montageleisten, ggfs. weitere derartige Montageleisten in Verlängerung in der Längsrichtung zueinander, von einem Benutzer bzw. von einem Monteur innenseitig in der Möbelnische einzeln nacheinander befestigt werden, ohne dabei die Flachpaneelhaube selbst halten zu müssen. Anschließend kann die Flachpaneele von oben auf die Oberseiten der Montageleisten, welche deren Auflageseiten bilden, aufgesetzt werden. Hierdurch können die Montageschritte von einer Person nacheinander sehr einfach durchgeführt werden, ohne die Flachpaneele direkt an dem Küchenmöbel befestigen und dabei halten zu müssen.

Vorteilhaft ist auch, dass eine Positionierung bzw. eine Befestigung der Montageleisten am Korpus des Küchenmöbels derart flexibel erfolgen kann, dass das erfindungsgemäße Flachpaneelhaubensystem bei unterschiedlichen Korpusstärken verwendet werden kann. Hierdurch können die Nutzungs- bzw. Anwendungsmöglichkeiten der entsprechenden Flachpaneele erweitert werden. Insbesondere können Anpassungen des Küchenmöbels vermieden werden, um die entsprechenden Flachpaneele verwenden zu können.

Erfindungsgemäß sind die Montageleisten jeweils ausgebildet, im am Küchenmöbel befestigten Zustand die Flachpaneelhaube in der vertikalen Richtung auf ihrer Auflageseite aufzunehmen und in der Längsrichtung auf ihrer Auflageseite gleitend in eine Montagestellung zu führen. Dies kann die Montage weiter vereinfachen, indem die Flachpaneele in der Längsrichtung von der Person bzw. von dem Monteur aus betrachtet mit ihrem hinteren Rand ihrer Unterseite auf den vorderen Rand der Montageleisten aufgesetzt und dann nach hinten in die Möbelnische eingeschoben wird.

Dies kann insbesondere den Platz in der vertikalen Richtung geringhalten bzw. minimieren, welcher zwischen der Auflageseite der Montageleisten und der Unterseite der Decke des Möbelkorpus, welche die Möbelnische in der Höhe begrenzt, erforderlich sein muss, da bei der Montage der Flachpaneelhaube durch das Einschieben keinerlei Bewegung in der vertikalen Richtung erforderlich ist und somit die Montageleisten entsprechend nah an der Unterseite der Decke des Möbelkorpus angeordnet werden können.

Gemäß einem weiteren Aspekt der Erfindung ist die Flachpaneelhaube ausgebildet, die gleitende Bewegung in der Längsrichtung durch wenigstens, vorzugsweise jeweils, einen Anschlag in der Montagestellung zu begrenzen und hierdurch eine definierte Positionierung der Flachpaneelhaube gegenüber der entsprechenden Montageleiste zu bewirken. Dies kann die Montage und bzw. oder eine definierte Positionierung der Flachpaneelhaube gegenüber der Montageleiste bzw. gegenüber der Möbelnische erleichtern. Der Anschlag kann dabei durch eine konkave Fläche (Mulde) in der Montageleiste und einer entsprechende Gegenkontur im Bodenblech dargestellt sein.

Erfindungsgemäß ist die Flachpaneelhaube ausgebildet, die gleitende Bewegung in der Längsrichtung durch wenigstens, vorzugsweise jeweils, ein Positionierelement in der Montagestellung zu begrenzen, wobei das Positionierelement der Flachpaneelhaube ausgebildet ist, vorzugsweise jeweils, in eine korrespondierende Positionierelementaufnahme oder in eine korrespondierende Befestigungsöffnung einer der Montageleisten einzugreifen. Dies kann eine alternative Umsetzung des zuvor beschriebenen Aspekts der Erfindung ermöglichen, welche die Gestaltungsmöglichkeiten der relativen Positionierung zwischen Flachpaneelhaube und Montageleiste erhöhen kann. Auch kann dies die Umsetzung ermöglichen, ohne beispielsweise das Bodenblech oder das Frontblech der Flachpaneelhaube verändern zu müssen.

Gemäß einem Aspekt der Erfindung ist die Positionierelementaufnahme zumindest zur Auflageseite hin geöffnet ausgebildet. Hierdurch wird erreicht, dass das Positionierelement von der Auflageseite her in die Positionierelementaufnahme eingreifen kann.

Gemäß einem weiteren Aspekt der Erfindung weisen die Montageleisten jeweils wenigstens eine Befestigungsöffnung, vorzugsweise auf der Symmetrieachse angeordnet, auf, welche ausgebildet sind, Befestigungsmittel, vorzugsweise Schrauben, zur Befestigung der jeweiligen Montageleiste an der Innenseite einer entsprechenden Seitenwand des Küchenmöbels aufzunehmen. Hierdurch kann eine feststehende Befestigung der jeweiligen Montageleiste an der Innenseite der entsprechenden Seitenwand des Küchenmöbels innerhalb der Möbelnische einfach und flexibel in der Positionierung ermöglicht werden.

Dabei die Befestigungsöffnung auf der Symmetrieachse der Montageleiste, d.h. in der Längsrichtung mittig, anzuordnen, kann es ermöglichen, die Montageleiste ohne Vorzugsrichtung in der Längsrichtung, d.h. auf beiden Innenseiten der Möbelnische, verwenden zu können. Entsprechend können beide Montageleisten gleich ausgebildet sein, so dass lediglich eine Ausgestaltung von Montageleisten hergestellt und für beide Montageleisten verwendet werden kann. Dies kann die Herstellungs- und Lagerungskosten geringhalten sowie den Montageaufwand reduzieren, weil hierbei nicht zwischen zwei verschiedenen Arten von Montageleisten unterschieden werden muss.

Gemäß einem weiteren Aspekt der Erfindung weisen die Montageleisten jeweils eine Mehrzahl von Befestigungsöffnungen auf, welche ausgebildet sind, Befestigungsmittel, vorzugsweise Schrauben, zur Befestigung der jeweiligen Montageleiste an der Innenseite einer entsprechenden Seitenwand des Küchenmöbels aufzunehmen. Durch die Verwendung von mehreren derartigen Befestigungsöffnungen kann die Stabilität der Befestigung der jeweiligen Montageleiste vom Küchenmöbel erhöht werden. Auch können die Kräfte des Gewichts der Flachpaneelhaube gleichmäßiger auf den Korpuskörper des Küchenmöbels übertragen werden.

Gemäß einem weiteren Aspekt der Erfindung sind die Befestigungsöffnungen jeweils entlang der Längsachse gleich zur Symmetrieachse beabstandet und bzw. oder auf der Symmetrieachse angeordnet. Hierdurch können die entsprechenden zuvor beschriebenen Eigenschaften und Vorteile auf mehrere Befestigungsöffnungen übertragen werden.

Gemäß einem weiteren Aspekt der Erfindung weisen die Montageleisten jeweils wenigstens eine als Durchgangsöffnung bezeichnete Befestigungsöffnung, vorzugsweise auf der Symmetrieachse angeordnet, auf, welche ausgebildet sind, Befestigungsmittel, vorzugsweise Schrauben, zur Befestigung der Flachpaneelhaube auf der Auflageseite der jeweiligen Montageleiste aufzunehmen. Hierdurch kann eine feststehende Befestigung der Flachpaneelhaube auf den Montageleisten erfolgen.

Gemäß einem weiteren Aspekt der Erfindung weisen die Montageleisten jeweils eine Mehrzahl von weiteren Befestigungsöffnungen auf, auch Durchgangsöffnungen genannt, welche ausgebildet sind, Befestigungsmittel, vorzugsweise Schrauben, zur Befestigung der Flachpaneelhaube auf der Auflageseite der jeweiligen Montageleiste aufzunehmen. Hierdurch kann die Stabilität der Befestigung der Flachpaneelhaube an der jeweiligen Montageleiste erhöht werden.

Gemäß einem weiteren Aspekt der Erfindung sind die Durchgangsöffnungen jeweils entlang der Längsachse gleich zur Symmetrieachse beabstandet und bzw. oder auf der Symmetrieachse angeordnet sind. Hierdurch können die entsprechenden zuvor beschriebenen Aspekte auf die Durchgangsöffnungen für die Flachpaneelhaube übertragen werden.

Gemäß einem weiteren Aspekt der Erfindung sind die Montageleisten ausgebildet, wenigstens bei Korpusstärken des Küchenmöbels von ca. 16 mm bis ca. 19 mm verwendet zu werden. Dies kann die Nutzung des erfindungsgemäßen Flachpaneelhaubensystems insbesondere bei derartigen Küchenmöbeln ermöglichen, wie bereits zuvor erwähnt.

Die vorliegende Erfindung betrifft auch ein Küchenmöbel mit wenigstens einem Flachpaneelhaubensystem wie zuvor beschrieben. Hierdurch können die Eigenschaften und Vorteile eines erfindungsgemäßen Flachpaneelhaubensystems bei einem Küchenmöbel umgesetzt und genutzt werden.

Die vorliegende Erfindung betrifft auch eine Flachpaneelhaube, welche ausgebildet ist, bei einem Flachpaneelhaubensystem wie zuvor beschrieben verwendet zu werden. Hierdurch kann eine Flachpaneelhaube bereitgestellt werden, um die Eigenschaften und Vorteile eines erfindungsgemäßen Flachpaneelhaubensystems bei einem Küchenmöbel umsetzen und nutzen zu können.

Erfindungsgemäß sind die Durchgangsöffnungen quer zu den Befestigungsöffnungen orientiert. Hierunter ist zu verstehen, dass im befestigten Zustand der Flachpannelhaube ein in einer Durchgangsöffnung angeordnetes Befestigungsmittel senkrecht zu der Auflageseite, also in der vertikalen Richtung, orientiert ist und ein in der Durchgangsöffnung angeordnetes Befestigungsmittel parallel zu der Auflageseite, also in der Querrichtung, orientiert ist. Hierdurch kann eine Montageleiste bereitgestellt werden, um die Eigenschaften und Vorteile eines erfindungsgemäßen Flachpaneelhaubensystems bei einem Küchenmöbel umsetzen und nutzen zu können.

Mit anderen Worten sieht die erfindungsgemäße Neuentwicklung vor, dass auch der Saugsatz in den Oberschrank montiert werden kann und die Küchenhersteller somit auf ihren "Standard" zurückgreifen können. Zudem sind nach der Montage keine Befestigungswinkel oder Kunststoffabdeckungen sichtbar. Es findet sich ebene Fläche vor, welche auch als zusätzliche Abstellmöglichkeit (Nutzraum) für Küchenutensilien genutzt werden kann. Ferner stellt sich die Reinigung dieser Flächen deutlich vereinfacht dar. Ferner können Flachpaneelhauben, welche bisher lediglich für Korpusstärken von 16 mm oder 19 mm ausgelegt waren, auch bei einer Korpusstärke von 18 mm montiert werden. Dies kann die Anwendungsmöglichkeiten erweitern.

Für die Montage können erfindungsgemäß zwei Kunststoffschienen ("Aufhängungen") auf der linken und rechten Innenseite des Oberschranks montiert werden. Danach kann der Haubenkörper auf diese Kunststoffschienen aufgehangen und bis zum Anschlag in den Oberschrank geschoben werden. Der Anschlag kann dabei über das Bodenblech realisiert werden. Es ist allerdings auch vorstellbar, dass der Anschlag durch eine konkave Fläche (Mulde) in der Kunststoffschiene und einer entsprechende Gegenkontur im Bodenblech dargestellt wird.

Um nun eine feste Einheit mit dem Schrank sicherzustellen, kann das Bodenblech mit den Kunststoffschienen von unten verschraubt werden. Damit kann einerseits unterbunden werden, dass bei geöffneter Schranktür die Haube nach vorne herausgezogen werden kann. Anderseits kann ein Abdriften der Seitenwände nach Außen damit ausgeschlossen werden.

Die Kunststoffschienen ("Aufhängungen") können so konzipiert werden, dass eine Montage der Dunstabzugshaube bei Korpusstärken von 16 mm bis 19 mm ermöglicht wird. Ein entsprechender Vorteil der Erfindung kann zum einem darin gesehen werden, dass Küchenhersteller nicht mehr aufgefordert sind, für bestimmte Flachpaneelhauben, welche bisher lediglich für Korpusstärke von 16 mm oder 19 mm ausgelegt waren, "Sonderschränke" zu fertigen. Zum anderen können die Flachpaneelhauben in Oberschränke mit Korpusstärken von 16 mm bis 19 mm montiert verwenden. Hierdurch können die zuvor erwähnten Flachpaneelhauben auch die "Marktnische" von Küchenhersteller mit einer Korpusstärke von 18 mm abdecken.

Mehrere Ausführungsbeispiele der Erfindung sind in den Zeichnungen rein schematisch dargestellt und werden nachfolgend näher beschrieben. Es zeigt
- Figur 1: eine Frontalansicht auf ein erfindungsgemäßes Flachpaneelhaubensystem gemäß eines ersten Ausführungsbeispiels in einer Möbelnische eines Küchenmöbels;
- Figur 2: die Darstellung der Figur 1 ohne Flachpaneelhaube;
- Figur 3: das Flachpaneelhaubensystem der Figur 1 bei der Montage von der Seite; und
- Figur 4: eine perspektive Darstellung einer Montageleiste eines erfindungsgemäßen Flachpaneelhaubensystems gemäß eines zweiten Ausführungsbeispiels.

Die o.g. Figuren werden in kartesischen Koordinaten betrachtet. Es erstreckt sich eine Längsrichtung X, welche auch als Tiefe X oder als Länge X bezeichnet werden kann. Senkrecht zur Längsrichtung X erstreckt sich eine Querrichtung Y, welche auch als Breite Y bezeichnet werden kann. Senkrecht sowohl zur Längsrichtung X als auch zur Querrichtung Y erstreckt sich eine vertikale Richtung Z, welche auch als Höhe Z bezeichnet werden kann und der Richtung der Schwerkraft entspricht. Die Längsrichtung X und die Querrichtung Y bilden gemeinsam die Horizontale X, Y, welche auch als horizontale Ebene X, Y bezeichnet werden kann.

Es wird ein erfindungsgemäßes Flachpaneelhaubensystem 1, 3 betrachtet, welches eine Flachpaneelhaube 1, zwei identische Montageleisten 3 sowie entsprechende Schrauben (nicht darstellt) als Befestigungsmittel umfasst. Die Flachpaneelhaube 1 stellt eine besondere Bauform eines Dunstabzugs 1 bzw. einer Dunstabzugshaube 1 dar. Die Flachpaneelhaube 1 weist einen Ansaugschirm 10 auf, welcher auch als Wrasenschirm 10 bezeichnet werden kann und ausgebildet ist, durch einen Filter 11 in Form eines Fettfilters 11 hindurch einen Wrasen in der vertikalen Richtung Z von unten einströmen und dabei den Fettfilter 11 durchqueren zu lassen. Die Fettfilter 11 sind entnehmbar bzw. auswechselbar in entsprechenden Schubfächern 12 angeordnet.

Der Ansaugschirm 10 weist ein Bodenblech 13 auf, welches in der vertikalen Richtung Z die Unterseite des Ansaugschirms 10 und damit auch der Flachpaneelhaube 1 bildet. In der Längsrichtung X nach vorne, d.h. einem Benutzer oder einem Monteur zugewandt, weist der Ansaugschirm 10 ein Frontblech 14 auf, welches den Ansaugschirm 10 bzw. die Flachpaneelhaube 1 nach vorne hin abschließt. Dem Frontblech 14 flächig parallel gegenüberliegend weist der Ansaugschirm 10 bzw. die Flachpaneelhaube 1 ein Rückseitenblech 15 auf.

Die Montageleisten 3 bestehen jeweils aus einem Leistenkörper 30 aus Kunststoff mit rechteckigem Querschnitt, welcher länglich in der Längsrichtung X sowie zur Mitte ihrer länglichen Erstreckung symmetrisch ausgebildet ist, siehe Figuren 3 und 4, wobei beim zweiten Ausführungsbeispiel der Figur 4 eine zusätzliche Positionierelementaufnahme 33 vorgesehen ist, wie weiter unten noch erläutert werden wird. In jedem Fall weisen die Leistenkörper 30 der Montageleisten 3 gemäß beider Ausführungsbeispiele jeweils in der vertikalen Richtung Z oberhalb eine in der Horizontalen X, Y verlaufende flache Auflageseite 31 auf, welche auch als Auflagefläche 31 bezeichnet werden kann.

Entlang der länglichen Erstreckung sind mehrere Befestigungsöffnungen 32 als Durchgangsöffnungen des Leistenkörpers 30 vorhanden, durch welche hindurch Schrauben gedreht werden können, um die jeweiligen Montageleiste 3 im Material eines Möbelkorpus 20 eines Küchenmöbels 2 zu verschrauben, wie weiter unten noch näher beschrieben werden wird. Dazwischenliegend sind ferner weitere Befestigungsöffnungen als Durchgangsöffnungen 34 des Leistenkörpers 30 vorhanden, durch welche hindurch Schrauben gedreht werden können, um die Flachpaneelhaube 1 mit der jeweiligen Montageleiste 3 zu verschrauben, wie ebenfalls weiter unten noch näher beschrieben werden wird.

Gemäß dem ersten Ausführungsbeispiel kann dabei eine der Durchgangsöffnungen 34 des Leistenkörpers 30 zusätzlich als die bereits erwähnte Positionierelementaufnahme 33 dienen, siehe Figur 3. Gemäß dem zweiten Ausführungsbeispiel ist eine separate Positionierelementaufnahme 33 ausgebildet, siehe Figur 4. In jedem Fall ist an der Unterseite der Flachpaneelhaube 1 ein korrespondierendes Positionierelement 16 als Rastnocke 16 in der vertikalen Richtung Z nach unten zeigend ausgebildet, welche jeweils in die Positionierelementaufnahme 33 als Rastnockenaufnahme 33 eingreifen und so eine Bewegung entlang der Längsrichtung X erschweren kann. Dies kann jeweils eine einfache Umsetzung einer definierten Positionierung der Flachpaneelhaube 1 gegenüber der jeweiligen Montageleiste 3 ermöglichen.

Zur feststehenden Befestigung der erfindungsgemäßen Flachpaneelhaube 1 innerhalb einer Möbelnische 21 eines Küchenmöbels 2 in Form eines Küchenschrankes 2 werden zunächst die beiden Montageleisten 3 in der Längsrichtung X verlaufend in der Horizontalen X, Y, in der vertikalen Richtung Z beabstandet zur Unterseite einer Decke 20b des Möbelkorpus 20 sowie in der Querrichtung Y parallel zueinander beabstandet auf der jeweiligen Innenseite einer der beiden Seitenwände 20a des Möbelkorpus 20 befestigt, indem Schrauben durch die Befestigungsöffnungen 32 als Schraubenöffnungen 32 hindurch in das Material der Seitenwände 20a gedreht werden. Die beiden Montageleisten 3 werden dabei derartige positioniert und befestigt, wie die Flachpaneelhaube 1 später positioniert und gehalten werden soll, siehe Figur 1.

Nun kann der Benutzer bzw. der Monteur die Flachpaneelhaube 1 mit der Kante ihrer Rückseite, d.h. mit der Kante unterhalb des Rückseitenblechs 15, auf die vorderen Kanten der beiden Montageleisten 3 aufsetzen und dann in der Längsrichtung X als Montagerichtung A in die Möbelnische 21 einschieben, siehe Figur 3. Die Bewegung in der Montagerichtung A kann dadurch begrenzt werden, indem eine in der Querrichtung Y durchgängige Rastnocke 16 bzw. zwei in der Querrichtung Y außenseitig angeordnete Rastnocken 16 in eine der Befestigungsöffnungen 32 als Rastnockenaufnahme 33, siehe Figur 3, oder in eine separate Rastnockenaufnahme 33, siehe Figur 4, einrasten. Alternativ kann auch die untere Kante des Frontblechs 14 oder eine nach unten zeigende Abkantung 14 des Bodenblechs 13 einen Anschlag bilden, welcher vorne an eine der beiden Montageleisten 3 bzw. an beide Montageleisten 3 anschlagen kann.

In jedem Fall kann das Einschieben der Flachpaneelhaube 1 in der Montagerichtung A hierdurch begrenzt und eine definierte Positionierung eingenommen werden, in welcher dann ein Verschrauben der Flachpaneelhaube 1 gegenüber den beiden Montageleisten 3 von unten durch die Durchgangsöffnungen 34 als Schraubenöffnungen 34 mittels Schrauben erfolgen kann.

### Bezugszeichenliste (Bestandteil der Beschreibung)

- A: Montagerichtung
- X: Längsrichtung; Tiefe
- Y: Querrichtung; Breite
- Z: vertikale Richtung; Höhe
- X, Y: Horizontale; horizontale Ebene

- 1: Flachpaneelhaube; Dunstabzug; Dunstabzugshaube
- 10: Ansaugschirm; Wrasenschirm
- 11: Filter; Fettfilter
- 12: Schubfächer für Filter 11
- 13: Bodenblech
- 14: Frontblech; Abkantung des Bodenblechs 13
- 15: Rückseitenblech
- 16: Positionierelement; Rastnocke

- 2: Küchenmöbel; Küchenschrank
- 20: Möbelkorpus; Schrankkorpus
- 20a: Seitenwände des Möbelkorpus 20
- 20b: Decke des Möbelkorpus 20
- 21: Möbelnische

- 3: Montageleisten
- 30: Leistenkörper
- 31: Auflageseite; Auflagefläche
- 32: Befestigungsöffnungen für Küchenmöbel 2; Schraubenöffnungen für Küchenmöbel 2
- 33: Positionierelementaufnahme; Rastnockenaufnahme
- 34: Durchgangsöffnungen für Flachpaneelhaube 1; Schraubenöffnungen für Flachpaneelhaube 1

## Patentansprüche

1. Flachpaneelhaubensystem (1, 3)
mit einer Flachpaneelhaube (1) und
mit wenigstens einem Paar von Montageleisten (3),
wobei die Montageleisten (3) ausgebildet sind, derart sich in der Längsrichtung (X) erstreckend und in der Querrichtung (Y) parallel zueinander beabstandet verlaufend in einer Möbelnische (21) eines Küchenmöbels (2) befestigt zu werden, so dass die Flachpaneelhaube (1) in der vertikalen Richtung (Z) von oben jeweils auf eine Auflageseite (31) der jeweiligen Montageleiste (3) aufgesetzt und von den Montageleisten (3) in der vertikalen Richtung (Z) formschlüssig gehalten werden kann
die Montageleisten (3) jeweils eine Mehrzahl von Befestigungsöffnungen (32) aufweisen, welche ausgebildet sind, Befestigungsmittel, vorzugsweise Schrauben, zur Befestigung der jeweiligen Montageleiste (3) an der Innenseite einer entsprechenden Seitenwand (20a) des Küchenmöbels (2) aufzunehmen
und
die Montageleisten (3) jeweils wenigstens eine Durchgangsöffnung (34) aufweisen, welche ausgebildet sind, Befestigungsmittel, vorzugsweise Schrauben, zur Befestigung der Flachpaneelhaube (1) auf der Auflageseite (31) der jeweiligen Montageleiste (3) aufzunehmen,
wobei die Montageleisten (3) jeweils ausgebildet sind, im am Küchenmöbel (2) befestigten Zustand die Flachpaneelhaube (1) in der vertikalen Richtung (Z) auf ihrer Auflageseite (31) aufzunehmen und in der Längsrichtung (X) auf ihrer Auflageseite (31) gleitend in eine Montagestellung zu führen,
**dadurch gekennzeichnet, dass**
die Flachpaneelhaube (1) ausgebildet ist, die gleitende Bewegung in der Längsrichtung (X) durch wenigstens, vorzugsweise jeweils, ein Positionierelement (16) in der Montagestellung zu begrenzen,
wobei das Positionierelement (16) der Flachpaneelhaube (1) ausgebildet ist, vorzugsweise jeweils, in eine korrespondierende Positionierelementaufnahme (33) oder
in eine korrespondierende Befestigungsöffnung (32) einer der Montageleisten (3) einzugreifen,
wobei die Durchgangsöffnungen (34) quer zu den Befestigungsöffnungen (32) orientiert sind, insbesondere derart, dass im befestigten Zustand der Flachpannelhaube (1) ein in einer Durchgangsöffnung (34) angeordnetes Befestigungsmittel senkrecht zu der Auflageseite (31), also in der vertikalen Richtung (Z), orientiert ist und ein in der Durchgangsöffnung (34) angeordnetes Befestigungsmittel parallel zu der Auflageseite (31), also in der Querrichtung (Y), orientiert ist.

2. Flachpaneelhaubensystem (1, 3) nach einem der vorangehenden Ansprüche, **wobei**
jedes Positionierelement (16) als Rastnocke (16) in der vertikalen Richtung Z nach unten zeigend ausgebildet ist,
wobei die Rastnocke (16) in eine als Rastnockenaufnahme (33) ausgebildete Positionierelementaufnahme (33) eingreift und so eine Bewegung entlang der Längsrichtung (X) erschwert.

3. Flachpaneelhaubensystem (1, 3) nach einem der vorangehenden Ansprüche, **wobei** durch eine in der Querrichtung (Y) durchgängige Rastnocke (16) bzw. zwei in der Querrichtung (Y) außenseitig angeordnete Rastnocken (16), welche in eine der Befestigungsöffnungen (32) als Rastnockenaufnahme (33) oder in eine separate Rastnockenaufnahme (33) einrasten, die Bewegung der Flachpaneelhaube (1) in einer Montagerichtung (A) begrenzt ist.

4. Flachpaneelhaubensystem (1, 3) nach einem der vorangehenden Ansprüche, wobei die Positionierelementaufnahme (33) zumindest zur Auflageseite (31) hin geöffnet ist, insbesondere sodass das Positionierelement (16) von der Auflageseite (31) her in die Positionierelementaufnahme (33) eingreifen kann.

5. Flachpaneelhaubensystem (1, 3) nach einem der vorangehenden Ansprüche, **wobei** Die wenigstens eine Befestigungsöffnung (32) der Montageleisten (3) jeweils entlang der Längsachse (X) gleich zur Symmetrieachse beabstandet und/oder auf der Symmetrieachse angeordnet sind.

6. Flachpaneelhaubensystem (1, 3) nach einem der vorangehenden Ansprüche, **wobei** die wenigstens eine Durchgangsöffnung (34) der Montageleisten (3) jeweils entlang der Längsachse (X) gleich zur Symmetrieachse beabstandet und/oder auf der Symmetrieachse angeordnet sind.

7. Flachpaneelhaubensystem (1, 3) nach einem der vorangehenden Ansprüche, **wobei** die Montageleisten (3) ausgebildet sind, wenigstens bei Korpusstärken des Küchenmöbels (2) von ca. 16 mm bis ca. 19 mm verwendet zu werden.

## Claims

1. Flat panel hood system (1, 3)
comprising a flat panel hood (1) and
comprising at least one pair of mounting strips (3),
the mounting strips (3) being designed to be fastened in a furniture recess (21) of an item of kitchen furniture (2) so as to extend in the longitudinal direction (X) and run spaced apart from one another in parallel in the transverse direction (Y), so that the flat panel hood (1) can be placed from above in the vertical direction (Z) onto a support side (31) of each mounting strip (3) and can be held in a form-fitting manner by the mounting strips (3) in the vertical direction (Z)
the mounting strips (3) each having a plurality of fastening openings (32) which are designed to receive fastening means, preferably screws, for fastening the particular mounting strip (3) to the inside of a corresponding side wall (20a) of the item of kitchen furniture (2)
and
the mounting strips (3) each having at least one through-opening (34) which is designed to receive fastening means, preferably screws, for fastening the flat panel hood (1) on the support side (31) of each mounting strip (3),
the mounting strips (3) each being designed to receive the flat panel hood (1) in the vertical direction (Z) on the support side (31) thereof when fastened to the item of kitchen furniture (2) and to guide it slidingly into a mounting position in the longitudinal direction (X) on the support side (31) thereof,
**characterised in that** the flat panel hood (1) is designed to limit the sliding movement in the longitudinal direction (X) by at least, preferably in each case, one positioning element (16) in the mounting position,
the positioning element (16) of the flat panel hood (1) being designed, preferably in each case, to engage in a corresponding positioning element receptacle (33) or in a corresponding fastening opening (32) of one of the mounting strips (3),
the through-openings (34) being oriented transversely to the fastening openings (32), in particular such that, in the fastened state of the flat panel hood (1), a fastening means arranged in a through-opening (34) is oriented perpendicularly to the support side (31), i.e. in the vertical direction (Z), and a fastening means arranged in the through-opening (34) is oriented in parallel with the support side (31), i.e. in the transverse direction (Y).

2. Flat panel hood system (1, 3) according to one of the preceding claims, wherein
each positioning element (16) is designed as a fixing cam (16) pointing downwards in the vertical direction Z,
wherein the fixing cam (16) engages in a positioning element receptacle (33) designed as a fixing cam receptacle (33) and thus makes movement in the longitudinal direction (X) more difficult.

3. Flat panel hood system (1, 3) according to either of the preceding claims, wherein
the movement of the flat panel hood (1) in a mounting direction (A) is limited by a fixing cam (16) which is continuous in the transverse direction (Y) or two fixing cams (16) arranged on the outside in the transverse direction (Y), which engage in one of the fastening openings (32) as a fixing cam receptacle (33) or in a separate fixing cam receptacle (33).

4. Flat panel hood system (1, 3) according to any of the preceding claims, wherein
the positioning element receptacle (33) is open at least towards the support side (31), in particular so that the positioning element (16) can engage into the positioning element receptacle (33) from the support side (31).

5. Flat panel hood system (1, 3) according to any of the preceding claims, wherein
the at least one fastening opening (32) of the mounting strips (3) is spaced along the longitudinal axis (X) at the same distance from the axis of symmetry and/or is arranged on the axis of symmetry.

6. Flat panel hood system (1, 3) according to any of the preceding claims, wherein
the at least one through-opening (34) of the mounting strips (3) is spaced along the longitudinal axis (X) at the same distance from the axis of symmetry and/or is arranged on the axis of symmetry.

7. Flat panel hood system (1, 3) according to any of the preceding claims, wherein
the mounting strips (3) are designed to be used at least for carcass thicknesses of the item of kitchen furniture (2) of approximately 16 mm to approximately 19 mm.

## Revendications

1. Système à hotte à panneau plat (1, 3)
comportant une hotte à panneau plat (1) et
comportant au moins une paire de baguettes de montage (3),
dans lequel les baguettes de montage (3) sont conçues pour être fixées dans une niche de meuble (21) d'un meuble de cuisine (2) en s'étendant dans la direction longitudinale (X) et en s'étendant parallèlement et à distance les unes des autres dans la direction transversale (Y), de telle sorte que la hotte à panneau plat (1) peut être posée dans la direction verticale (Z) à partir du haut respectivement sur un côté d'appui (31) de la baguette de montage (3) respective et peut être maintenue par les baguettes de montage (3) dans la direction verticale (Z) par complémentarité de forme
les baguettes de montage (3) présentent respectivement une pluralité d'ouvertures de fixation (32) qui sont conçues pour recevoir des moyens de fixation, de préférence des vis, pour la fixation de la baguette de montage (3) respective sur le côté intérieur d'une paroi latérale (20a) correspondante du meuble de cuisine (2)
et
les baguettes de montage (3) présentent respectivement au moins une ouverture de passage (34) qui est conçue pour recevoir des moyens de fixation, de préférence des vis, pour la fixation de la hotte à panneau plat (1) sur le côté d'appui (31) de la baguette de montage (3) respective,
dans lequel les baguettes de montage (3) sont respectivement conçues pour recevoir, à l'état fixé au meuble de cuisine (2), la hotte à panneau plat (1) dans la direction verticale (Z) sur son côté d'appui (31) et pour la guider en coulissant dans une position de montage dans la direction longitudinale (X) sur son côté d'appui (31),
**caractérisé en ce que** la hotte à panneau plat (1) est conçue pour limiter le mouvement de coulissement dans la direction longitudinale (X) au moyen d'au moins, de préférence respectivement, un élément de positionnement (16) dans la position de montage,
dans lequel l'élément de positionnement (16) de la hotte à panneau plat (1) est conçu, de préférence respectivement, pour venir en prise dans un logement pour élément de positionnement (33) correspondant ou dans une ouverture de fixation (32) correspondante de l'une des baguettes de montage (3),
dans lequel les ouvertures de passage (34) sont orientées transversalement par rapport aux ouvertures de fixation (32), en particulier de telle sorte que, à l'état fixé de la hotte à panneau plat (1), un moyen de fixation disposé dans une ouverture de passage (34) est orienté perpendiculairement au côté d'appui (31), c'est-à-dire dans la direction verticale (Z), et un moyen de fixation disposé dans l'ouverture de passage (34) est orienté parallèlement au côté d'appui (31), c'est-à-dire dans la direction transversale (Y).

2. Système à hotte à panneau plat (1, 3) selon l'une des revendications précédentes, dans lequel
chaque élément de positionnement (16) est conçu sous forme de came encliquetable (16) orientée vers le bas dans la direction verticale Z,
dans lequel la came encliquetable (16) vient en prise dans un logement pour élément de positionnement (33) conçu comme un logement pour came encliquetable (33) et rend ainsi difficile un mouvement le long de la direction longitudinale (X).

3. Système à hotte à panneau plat (1, 3) selon l'une des revendications précédentes, dans lequel
le mouvement de la hotte à panneau plat (1) dans une direction de montage (A) est limité par une came encliquetable (16) continue dans la direction transversale (Y) ou par deux cames encliquetables (16) disposées à l'extérieur dans la direction transversale (Y), lesquelles s'encliquettent dans l'une des ouvertures de fixation (32) comme logement pour came encliquetable (33) ou dans un logement pour came encliquetable (33) séparé.

4. Système à hotte à panneau plat (1, 3) selon l'une des revendications précédentes, dans lequel
le logement pour élément de positionnement (33) est ouvert au moins vers le côté d'appui (31), en particulier de sorte que l'élément de positionnement (16) peut venir en prise dans le logement pour élément de positionnement (33) à partir du côté d'appui (31).

5. Système à hotte à panneau plat (1, 3) selon l'une des revendications précédentes, dans lequel
les au moins une ouverture de fixation (32) des baguettes de montage (3) sont respectivement espacées le long de l'axe longitudinal (X) de la même manière par rapport à l'axe de symétrie et/ou sont disposées sur l'axe de symétrie.

6. Système à hotte à panneau plat (1, 3) selon l'une des revendications précédentes, dans lequel
les au moins une ouverture de passage (34) des baguettes de montage (3) sont respectivement espacées le long de l'axe longitudinal (X) de la même manière par rapport à l'axe de symétrie et/ou sont disposées sur l'axe de symétrie.

7. Système à hotte à panneau plat (1, 3) selon l'une des revendications précédentes, dans lequel
les baguettes de montage (3) sont conçues pour être utilisées au moins pour des épaisseurs de corps du meuble de cuisine (2) allant d'environ 16 mm à environ 19 mm.
